# FASCICULE DE BREVET EUROPEEN

(11) **EP 3 503 064 B1**
(45) Date de publication et mention de la délivrance du brevet: **13.03.2024**
(21) Numéro de dépôt: 18213207.6
(22) Date de dépôt: 17.12.2018
(51) Int. Cl.: G08C 17/02, E05B 85/02, H01H 9/02, G07C 9/00

(54) **TÉLÉCOMMANDE POUR VÉHICULE**
FERNSTEUERUNG FÜR FAHRZEUG
VEHICLE REMOTE CONTROL

(30) Priorité: 21.12.2017 FR 1762792
(43) Date de publication de la demande: 26.06.2019
(73) Titulaire: Valeo Comfort and Driving Assistance, 94000 Créteil (FR)
(72) Inventeur: BONIFACE, Sébastien, 94046 Créteil cedex (FR); DAVID, Marc, 94046 Créteil cedex (FR); LATRI, Ramdane, 94046 Créteil cedex (FR); THIOLLAY, Lionel, 94046 Créteil cedex (FR)
(74) Mandataire: Delaval, Guillaume Laurent

(56) Documents cités:
- WO-A1-2013/100324
- US-A1- 2003 227 406
- US-A1- 2011 267 294
- US-A1- 2016 278 229

## Description

### DOMAINE TECHNIQUE AUQUEL SE RAPPORTE L'INVENTION

La présente invention concerne de manière générale le domaine de la commande à distance de certaines fonctionnalités d'un véhicule tel qu'un véhicule automobile.

Elle concerne plus particulièrement une télécommande pour véhicule.

### ARRIÈRE-PLAN TECHNOLOGIQUE

On connaît les télécommandes pour véhicule conçues pour échanger des signaux avec une unité électronique de commande du véhicule concerné afin de commander à distance certaines fonctionnalités du véhicule, par exemple le verrouillage ou le déverrouillage des portes du véhicule.

Les télécommandes couramment utilisées comportent au moins un bouton poussoir agencé pour activer un commutateur lorsque l'utilisateur enfonce le bouton poussoir.

Le document US 2016/0278229 A1 décrit une télécommande pour véhicule ayant un couvercle déformable dur constitué d'un matériau de couverture dur qui peut être déformé par l'application d'une force de pression supérieure à une force de pression qui cause la déformation de la partie opérationnelle et un module de communication.

### OBJET DE L'INVENTION

Dans ce contexte, l'invention propose une télécommande pour véhicule comprenant :
- une enveloppe externe définissant une surface d'appui déformable ;
- au moins un capteur de force couplé à l'enveloppe externe de sorte à mesurer un effort exercé sur la surface d'appui ;
- un processeur conçu pour déterminer un effort exercé sur une zone de la surface d'appui en fonction de l'effort mesuré et pour déterminer une commande à émettre en fonction de l'effort déterminé ;
- un module de communication conçu pour émettre un signal électromagnétique associé à la commande déterminée; et
- un bloc élastomère interposé entre le capteur de force et l'enveloppe externe.

L'utilisation d'un capteur de force permet d'une part d'élargir les fonctionnalités possibles de la télécommande comme expliqué plus loin et d'autre part une plus grande souplesse dans la configuration de l'enveloppe externe (grâce à l'absence de bouton poussoir). On peut ainsi par exemple choisir une surface extérieure s'étendant de manière continue (sans interruption de matière) sur toute l'étendue de la télécommande.

Selon d'autres caractéristiques envisageables à titre optionnel (et donc non limitatif) :
- le processeur est conçu pour sélectionner une première commande lorsque l'effort déterminé est compris dans une première plage de valeurs et pour sélectionner une seconde commande lorsque l'effort déterminé est compris dans une seconde plage de valeurs distincte de la première plage de valeurs ;
- l'enveloppe externe comprend une coque inférieure agencée pour recevoir une batterie électrique et/ou une coque supérieure portant la surface d'appui ;
- la télécommande comprend une membrane d'étanchéité interposée d'une part entre le capteur de force et l'enveloppe externe, et d'autre part entre la coque inférieure et la coque supérieure ;
- la télécommande comprend un détecteur de mouvement ;
- la télécommande est conçue pour basculer d'un mode de veille à un mode actif lorsque le détecteur de mouvement détecte un mouvement ;
- la télécommande comprend un bouton ;
- la télécommande est conçue pour basculer d'un mode de veille à un mode actif en cas d'actionnement du bouton ;
- le processeur est conçu pour commander l'émission d'un signal par un indicateur lorsque la commande à émettre est déterminée ;
- l'indicateur est un indicateur haptique (par exemple un vibreur) ;
- l'indicateur est un indicateur lumineux (tel qu'une diode électroluminescente) ;
- la télécommande comprend une pluralité de capteurs de force ;
- le processeur est conçu pour détecter l'actionnement successif de certains capteurs de force au moins parmi les capteurs de force de ladite pluralité.

### DESCRIPTION DÉTAILLÉE D'UN EXEMPLE DE RÉALISATION

La description qui va suivre en regard des dessins annexés, donnés à titre d'exemples non limitatifs, fera bien comprendre en quoi consiste l'invention et comment elle peut être réalisée.

Sur les dessins annexés :
- la figure 1 est une vue en coupe d'un exemple de réalisation d'une télécommande pour véhicule conforme à l'invention ;
- la figure 2 est une représentation schématique de la télécommande de la figure 1 en communication avec un véhicule automobile ;
- la figure 3 représente un autre exemple de réalisation d'une telle télécommande ; et
- la figure 4 représente une variante de réalisation de la télécommande de la figure 1.

Les figures 1 et 4 montrent une télécommande 1 ; 101 pour véhicule (ici pour véhicule automobile) conforme à l'invention.

Comme expliqué plus bas, une telle télécommande 1 ; 101 permet de commander à distance au moins une fonctionnalité (et en général plusieurs fonctionnalités) d'un véhicule 50 (schématiquement représenté en figure 2), telle que le déverrouillage des portes du véhicule 50 et/ou le verrouillage des portes du véhicule 50.

La télécommande 1 ; 101 représentée sur les figures 1 et 4 comprend une enveloppe externe 2 ; 102 formée d'une coque supérieure 4 ; 104 et d'une coque inférieure 6 ; 106 (avec interposition d'une membrane d'étanchéité 125 dans le cas de la figure 4, comme expliqué plus bas).

L'enveloppe externe 2 ; 102 (c'est-à-dire la coque supérieure 4 ; 104 d'une part et la coque inférieure 6 ; 106 d'autre part) est par exemple réalisée dans une matière plastique relativement rigide (de module d'Young compris typiquement entre 1 GPa et 10 GPa), telle que du polyamide (PA) ou du poly(téréphtalate de butylène) (PBT). En variante, l'enveloppe externe 2 ; 102 pourrait être réalisée dans une matière métallique, telle que de l'aluminium ou du zamak. Par ailleurs, selon une possibilité de réalisation, l'enveloppe externe 2 ; 102 pourrait contenir au moins une pièce de décoration réalisée dans une matière distincte, tel que du cuir, du bois ou un autre type de plastique (l'enveloppe externe pouvant dans ce cas être formé en bi-injection).

La coque supérieure 4 ; 104 définit, sur sa surface externe et au niveau d'une région centrale C, une surface d'appui S déformable (du fait notamment de l'épaisseur de matériau utilisée), généralement plane, destiné à recevoir des sollicitations de l'utilisateur de la télécommande 1 ; 101 comme expliqué plus loin.

La coque supérieure 4 ; 104 présente par ailleurs une région périphérique annulaire P à partir de laquelle s'étend (en direction de la coque inférieure 6 ; 106) un muret périphérique 3 ; 103 dont l'extrémité vient au contact de la coque inférieure 6 (avec interposition de la membrane d'étanchéité 125 sur une partie au moins de cette extrémité dans le cas de la figure 4).

La région centrale C (qui porte la surface d'appui S), la région périphérique P et le muret 3 sont ici réalisés d'une pièce, par exemple par injection de la matière plastique précitée.

En particulier, la région centrale C portant la surface d'appui S et la région périphérique P sont reliées entre elles avec continuité de matière. La face de la coque supérieure 4 ; 104 portant la surface d'appui S ne présente d'ailleurs aucune interruption ou discontinuité de matière.

Du fait de cette continuité de matière, on peut prévoir en pratique de délimiter la surface d'appui S et la région périphérique P au moyen d'un motif de décor (apposé sur la face externe de la coque supérieure 4 ; 104) ou d'un relief (formé au niveau de la face externe de la coque supérieure 4 ; 104), ce afin de permettre à l'utilisateur de discerner cette surface d'appui S.

Selon un mode de réalisation envisageable, des motifs de décor transparents pourraient être prévus sur la surface d'appui S (la coque supérieure 4 ; 104 étant opaque en dehors de ces motif de décor transparents) ; ces motifs de décors pourraient être rétroéclairés par un dispositif d'éclairage (par exemple des diodes électroluminescentes) prévu au sein de la télécommande 1 ; 101 (par exemple monté sur le circuit imprimé 20 ; 120).

La face de la coque supérieure 4 ; 104 portant la surface d'appui S s'étend ainsi sur tout le côté concerné de la télécommande 1 ; 101. Autrement dit, les dimensions de la face de la coque supérieure 4 ; 104 portant la surface d'appui S correspondent ici aux dimensions extérieures de la télécommande 1 ; 101.

La coque inférieure 6 ; 106 comprend quant à elle une paroi de fond 8 ; 108 et une paroi interne 10 ; 119 reliées par des parois latérales 12 ; 112 de sorte à définir un logement 14 ; 114 pour une batterie électrique 16 ; 116.

La coque inférieure 6 ; 106 comprend également une paroi périphérique externe 18 ; 118 qui s'étend à partir de la paroi de fond 8 ; 108 en direction de la coque supérieure 4 ; 104, jusqu'au contact du muret 3 ; 103 susmentionné (avec interposition de la membrane d'étanchéité 125 sur une partie au moins de l'épaisseur du muret 103 et de la paroi périphérique externe 118 dans le cas de la figure 4).

La coque supérieure 4 ; 104 et la coque inférieure 6 ; 106 forment ainsi une enveloppe externe 2 ; 102 étanche renfermant des circuits électriques et électroniques comme décrit ci-après. Dans le cas de la figure 4, la coque inférieure 106 et la membrane d'étanchéité 125 forment en outre des parois étanches pour un volume renfermant les circuits électriques et électroniques.

La coque inférieure 6 ; 106 (précisément la paroi interne 10 ; 110) porte un circuit imprimé 20 ; 120 alimenté électriquement par la batterie électrique 16 ; 116.

Comme schématiquement représenté sur la figure 1, le circuit imprimé 20 ; 120 porte un processeur 22 ; 122 et un module de communication 24 ; 124.

Le circuit imprimé 20 ; 120 porte également au moins un capteur de force, ici deux capteurs de forces 30, 40 ; 130, 140.

Chaque capteur de force 30, 40 est couplé mécaniquement à la région centrale C formant la surface d'appui S, avec interposition d'un bloc élastomère 32, 42 dans le cas de la figure 1 ou avec interposition de la membrane 125 dans le cas de la figure 4.

Les capteurs de force 30, 40 peuvent être sollicités du fait d'une déformation (ici une microdéformation) de la surface d'appui S (l'absence de discontinuité au niveau de la face de la coque supérieure 4 ; 104 portant la surface d'appui S empêchant tout mouvement relatif de deux parties de la surface d'appui, sauf par déformation).

La figure 2 donne une représentation schématique de la télécommande 1 ; 101 en communication avec une unité électronique de commande 52 du véhicule 50.

Comme représenté sur cette figure, le processeur 22 ; 122 est relié d'une part à chacun des capteurs de force 30, 40 ; 130, 140 de sorte à recevoir des valeurs d'effort mesurées par les capteurs de force 30, 40 ; 130, 140 et à déterminer les efforts exercés respectivement sur une pluralité de zones Z1, Z2, Z3 de la région centrale C formant la surface d'appui S.

Le processeur 22 ; 122 est d'autre part relié au module de communication 24 ; 124 de manière à commander l'émission par ce module de communication 24; 124 de signaux électromagnétiques (ici en pratique de signaux radiofréquences) destinées à l'unité électronique de commande 52 du véhicule 50, comme décrit plus bas.

Le processeur 22 ; 122 (par exemple un microcontrôleur) comprend au moins une mémoire (non représentée, par exemple une mémoire non-volatile réinscriptible) qui mémorise des instructions de programme d'ordinateur conçues pour mettre en oeuvre le fonctionnement du processeur 22 ; 122 (notamment comme décrit dans la présente description) lorsque ces instructions sont exécutées par le processeur 22 ; 122.

La mémoire du processeur 22 ; 122 mémorise par ailleurs une table associant, pour chaque zone Z1, Z2, Z3 de la surface d'appui S, au moins une commande à émettre à une plage de valeurs d'effort déterminées au niveau de la zone Z1, Z2, Z3 concernée.

Lorsqu'un utilisateur exerce un effort sur la surface d'appui S au niveau d'une zone Z1, Z2, Z3, l'enveloppe externe 2 subit une microdéformation et le processeur 22 ; 122 détermine ainsi, sur la base des mesures réalisées par les capteurs de force 30, 40, l'effort ainsi exercé au niveau de la zone Z1, Z2, Z3 concernée.

Le processeur 22 ; 122 peut ainsi déterminer éventuellement une commande associée à la valeur d'effort déterminée (ici par comparaison de la valeur d'effort déterminée aux différentes plages de valeurs mémorisées dans la table précitée pour la zone Z1 ; Z2 ; Z3 concernée, puis par sélection de la commande associée dans la table précitée à la plage de valeurs qui correspond à la valeur d'effort déterminée pour la zone Z1 ; Z2 ; Z3 concernée).

Selon une première possibilité de réalisation, une seule commande est prévue pour chaque zone Z1 ; Z2 ; Z3 de la surface d'appui S, 40, en association avec une plage de valeurs définie au-dessus d'un seuil prédéterminé.

Dans un tel cas, tant que l'effort déterminée par le processeur 22 ; 122 pour la zone Z1 ; Z2 ; Z3 concernée (sur la base des mesures effectuées par les capteurs de force 30, 40 ; 130, 140) est inférieur au seuil prédéterminé, aucune commande n'est associée (par le processeur 2 ; 122) à l'effort déterminé et aucune commande n'est émise par la télécommande 1 ; 101.

En revanche, dès lors que l'effort déterminé par le processeur 22 ; 122 pour la zone Z1 ; Z2 ; Z3 concernée (sur la base des mesures effectuées par les capteurs de force 30, 40 ; 130, 150) est supérieur au seuil prédéterminé, la commande prévue pour la zone Z1 ; Z2 ; Z3 concernée est sélectionnée par le processeur 22 ; 122 (ici par lecture de la table précitée mémorisée dans la mémoire du processeur 22 ; 122) et le processeur 22 ; 122 commande au module de communication 24 ; 124 l'émission d'un signal électromagnétique associé à la commande sélectionnée.

Selon une seconde possibilité de réalisation, plusieurs commandes sont prévues pour au moins une zone Z1 ; Z2 ; Z3 de la surface d'appui S, chaque commande étant associée à une plage de valeurs spécifique de l'effort déterminé par le processeur 22 ; 122 pour cette zone Z1 ; Z2 ; Z3 (sur la base des mesures effectuées par les capteurs de force 30, 40 ; 130, 140).

Ainsi, si l'utilisateur exerce un effort compris dans une première plage de valeurs sur la zone Z1 ; Z2 ; Z3 concernée, le processeur 22 ; 122 détermine une première commande associée à cette première plage de valeurs (ici par consultation de la table mémorisée dans la mémoire du processeur 22 ; 122) et commande au module de communication 24 ; 124 l'émission d'un premier signal électromagnétique associé à cette première commande. Une telle première commande est par exemple une commande de déverrouillage des portes du véhicule 50.

De même, si l'utilisateur exerce un effort compris dans une seconde plage de valeurs (distincte de la première plage de valeurs) sur la zone Z1 ; Z2 ; Z3 concernée, le processeur 22 ; 122 détermine une seconde commande associée à cette seconde plage de valeurs (ici par consultation de la table mémorisée dans la mémoire du processeur 22 ; 122) et commande au module de communication 24 ; 124 l'émission d'un second signal électromagnétique associé à cette seconde commande. Une telle seconde commande est par exemple une commande de verrouillage des portes du véhicule 50.

Dans tous les cas mentionnés ci-dessus, l'unité électronique de commande 52 du véhicule 50 reçoit le signal électromagnétiques émis par le module de communication 24 ; 124 et met alors en oeuvre la commande associée à ce signal électromagnétique, par exemple en commandant à un système de verrouillage (non représenté) du véhicule 50 le verrouillage ou le déverrouillage (le cas échéant) du véhicule 50 dans les exemples précités.

Selon un mode de réalisation envisageable, la télécommande 1 ; 101 peut être conçue pour fonctionner soit dans un mode de veille (à basse consommation), soit dans un mode actif, et comprendre un détecteur de mouvement (tel qu'un accéléromètre, par exemple implanté sur le circuit imprimé 20 ; 120)

Lorsque la télécommande 1 est en mode veille et que le détecteur de mouvement détecte un mouvement, la télécommande 1 bascule en mode actif, où les composants mentionnés ci-dessus (en particulier le processeur 22 ; 122 et les capteurs de force 30, 40 ; 130, 140) sont opérationnels et peuvent ainsi fonctionner comme décrit plus haut.

Par ailleurs, après un laps de temps prédéterminé en mode actif sans détection d'effort par les capteurs de force 30, 40 ; 130, 140 et/ou sans détection de mouvement par le détecteur de mouvement, la télécommande 1 ; 101 bascule en mode veille (où le processeur 22 ; 122 et/ou les capteurs de force 30, 40 ; 130, 140 ont une consommation réduite, voire nulle).

En variante, le basculement du mode de veille au mode actif pourrait être déclenché par actionnement (par l'utilisateur) d'un bouton prévu sur la télécommande 1 ; 101 ou au moyen d'un système de reconnaissance biométrique (par exemple un système de reconnaissance d'empreintes digitales).

Dans le cas où un dispositif d'éclairage de motifs de décor translucides est prévu comme proposé ci-dessus, ce dispositif d'éclairage est actif (c'est-à-dire éclaire les motifs de décor translucides) lorsque la télécommande 1 ; 101 est en mode actif, et éteint lorsque la télécommande est en mode de veille.

Selon un autre mode de réalisation envisageable (éventuellement combinable avec la possibilité présentée ci-dessus), la télécommande 1 ; 101 peut comprendre un indicateur (non représenté) qui permet de fournir un retour à l'utilisateur suite à la détermination d'une commande par le processeur 22 ; 122.

Un tel indicateur peut être un indicateur haptique (par exemple un vibreur monté au sein de la télécommande 1 ; 101), un indicateur lumineux (par exemple au moins une diode électroluminescente implantée au sein de la télécommande 1, éventuellement sur le circuit imprimé 20 ; 120) ou un indicateur sonore (réalisé par exemple au moyen d'un transducteur électro-acoustique).

Le processeur 22 ; 122 peut commander, suite à la détermination d'une commande en fonction de l'effort déterminé sur la base des valeurs mesurées par les capteurs de force 30, 40 ; 130, 140 comme déjà expliqué, l'émission d'un signal par l'indicateur (à savoir une vibration dans le cas de l'indicateur haptique, un signal lumineux dans le cas d'un indicateur lumineux et un signal sonore dans le cas de l'indicateur sonore).

Dans le cas où plusieurs commandes peuvent être ainsi déterminées par le processeur 22 ; 122 comme expliqué plus haut, le processeur 22 ; 122 peut commander l'émission par l'indicateur d'un signal (choisi parmi différents signaux) associé à la commande déterminée.

La figure 3 représente un autre exemple de réalisation d'une télécommande 60 conforme à l'invention.

La télécommande 60 comprend tous les éléments de la télécommande 1 décrite ci-dessus (y compris les deux capteurs de force 30, 40) et ne sera donc pas décrit en détail.

La télécommande 60 comprend en outre une pluralité de capteurs de force 62, 64, 66, 68 situés dans la même région 70 de la surface d'appui S.

Les capteurs de force 62, 64, 66, 68 sont disposés selon une ligne (ici une ligne courbe) de sorte que le passage d'un doigt de l'utilisateur sur la surface d'appui S au niveau de la région 70 et selon cette ligne (comme représenté par la flèche F sur la figure 3) est détecté successivement par chacun des capteurs de force 62, 64, 66, 68.

Ainsi, lorsque les différents capteurs de force 62, 64, 66, 68 transmettent successivement au processeur 22 (dans un ordre prédéfini des capteurs 62, 64, 66, 68) une valeur d'effort mesuré supérieure à une valeur seuil (de sorte que le processeur 22 détecte l'actionnement successif de ces capteurs de force 62, 64, 66, 68), le processeur 22 en déduit le passage du doigt de l'utilisateur selon la ligne formée par les capteurs 62, 64, 66, 68 et peut mettre en oeuvre une action associée à ce mouvement.

Selon une première possibilité de réalisation, cette action est le basculement de la télécommande 1 d'un premier mode de fonctionnement (où les autres capteurs de force 30, 40 sont par exemple inactifs et/ou le dispositif d'éclairage mentionné plus haut est éteint) vers un second mode de fonctionnement (où les autres capteurs de force 30, 40 sont actifs et/ou le dispositif d'éclairage mentionné plus haut est actif).

Selon une seconde possibilité de réalisation, cette action est la détermination d'une commande à émettre associée à ce mouvement et l'émission d'un signal électromagnétique associé à cette commande.

## Revendications

1. Télécommande (1 ; 101) pour véhicule (50) comprenant :
- une enveloppe externe (2 ; 102) définissant une surface d'appui (S) 5 déformable ;
- au moins un capteur de force (30 ; 40 ; 130 ; 140) couplé à l'enveloppe externe (2 ; 102) de sorte à mesurer un effort exercé sur la surface d'appui (S) ;
- un processeur (22 ; 122) conçu pour déterminer un effort exercé sur une zone (Z1 ; Z2 ; Z3) de la surface d'appui en fonction de l'effort mesuré et pour 10 déterminer une commande à émettre en fonction de l'effort déterminé ; et
- un module de communication (24 ; 124) conçu pour émettre un signal électromagnétique associé à la commande déterminée **caractérisé en ce qu'**un bloc élastomère (32 ; 42) est interposé entre le capteur de force (30 ; 40) et l'enveloppe externe (2).

2. Télécommande selon la revendication 1, dans laquelle le processeur (22 ; 122) est conçu pour sélectionner une première commande lorsque l'effort déterminé est compris dans une première plage de valeurs et pour sélectionner une seconde commande lorsque l'effort déterminé est compris dans une seconde plage de valeurs distincte de la première plage de valeurs.

3. Télécommande selon la revendication 1 ou 2, dans laquelle l'enveloppe externe (2 ; 102) comprend une coque inférieure (6 ; 106) agencée pour recevoir une batterie électrique (16 ; 116) et une coque supérieure (4 ; 104) portant la surface d'appui (S).

4. Télécommande selon l'une des revendications 1 à 3, comprenant un détecteur de mouvement et conçue pour basculer d'un mode de veille à un mode actif lorsque le détecteur de mouvement détecte un mouvement.

5. Télécommande selon l'une des revendications 1 à 4, comprenant un bouton et conçue pour basculer d'un mode de veille à un mode actif en cas d'actionnement du bouton.

6. Télécommande selon l'une des revendications 1 à 5, dans laquelle le processeur est conçu pour commander l'émission d'un signal par un indicateur lorsque la commande à émettre est déterminée.

7. Télécommande selon la revendication 6, dans laquelle l'indicateur est un indicateur haptique.

8. Télécommande selon la revendication 6, dans laquelle l'indicateur est un indicateur lumineux.

9. Télécommande selon l'une des revendications 1 à 8, comprenant une pluralité de capteurs de force (62, 64, 66, 68).

10. Télécommande selon la revendication 9, dans laquelle le processeur (22) est conçu pour détecter l'actionnement successif de certains capteurs de force au moins (62, 64, 66, 68) parmi les capteurs de force de ladite pluralité.

## Patentansprüche

1. Fernsteuerung (1; 101) für ein Fahrzeug (50), umfassend:
- eine Außenhülle (2; 102), die eine verformbare Auflagefläche (S) 5 definiert;
- wenigstens einen Kraftsensor (30; 40; 130; 140), der so an die Außenhülle (2; 102) gekoppelt ist, dass er eine Kraft misst, die auf die Auflagefläche (S) ausgeübt wird;
- einen Prozessor (22; 122), der dafür ausgelegt ist, je nach der gemessenen Kraft eine Kraft zu bestimmen, die auf einen Bereich (Z1; Z2; Z3) der Auflagefläche ausgeübt wird, und 10 einen Befehl zu bestimmen, der je nach der bestimmten Kraft auszusenden ist; und
- ein Kommunikationsmodul (24; 124), das dafür ausgelegt ist, ein elektromagnetisches Signal auszusenden, das dem bestimmten Befehl zugeordnet ist, **dadurch gekennzeichnet, dass** ein Elastomerblock (32; 42) zwischen dem Kraftsensor (30; 40) und der Außenhülle (2) angeordnet ist.

2. Fernsteuerung nach Anspruch 1, wobei der Prozessor (22; 122) dafür ausgelegt ist, einen ersten Befehl auszuwählen, wenn die bestimmte Kraft in einem ersten Wertebereich liegt, und einen zweiten Befehl auszuwählen, wenn die bestimmte Kraft in einem zweiten Wertebereich liegt, der sich vom ersten Wertebereich unterscheidet.

3. Fernsteuerung nach Anspruch 1 oder 2, wobei die Außenhülle (2; 102) eine untere Schale (6; 106), die angeordnet ist, eine elektrische Batterie (16; 116) aufzunehmen, und eine obere Schale (4; 104), die die Auflagefläche (S) trägt, umfasst.

4. Fernsteuerung nach einem der Ansprüche 1 bis 3, die einen Bewegungsdetektor umfasst und dafür ausgelegt ist, aus einem Bereitschaftsmodus in einen aktiven Modus umzuschalten, wenn der Bewegungsdetektor eine Bewegung detektiert.

5. Fernsteuerung nach einem der Ansprüche 1 bis 4, die einen Knopf umfasst und dafür ausgelegt ist, bei Betätigung des Knopfes aus einem Bereitschaftsmodus in einen aktiven Modus umzuschalten.

6. Fernsteuerung nach einem der Ansprüche 1 bis 5, wobei der Prozessor dafür ausgelegt ist, die Aussendung eines Signals durch einen Anzeiger zu steuern, wenn der auszusendende Befehl bestimmt ist.

7. Fernsteuerung nach Anspruch 6, wobei der Anzeiger ein haptischer Anzeiger ist.

8. Fernsteuerung nach Anspruch 6, wobei der Anzeiger ein Leuchtanzeiger ist.

9. Fernsteuerung nach einem der Ansprüche 1 bis 8, die eine Mehrzahl von Kraftsensoren (62, 64, 66, 68) umfasst.

10. Fernsteuerung nach Anspruch 9, wobei der Prozessor (22) dafür ausgelegt ist, die sukzessive Betätigung wenigstens einiger Kraftsensoren (62, 64, 66, 68) von den Kraftsensoren der Mehrzahl zu detektieren.

## Claims

1. Remote control (1; 101) for a vehicle (50), comprising:
- an external casing (2; 102) defining a deformable bearing surface (S);
- at least one force sensor (30; 40; 130; 140) coupled to the external casing (2; 102) so as to measure a force exerted on the bearing surface (S);
- a processor (22; 122) designed to determine a force exerted on a zone (Z1; 22; Z3) of the bearing surface as a function of the measured force and to determine a command to be emitted as a function of the determined force; and
- a communication module (24; 124) designed to emit an electromagnetic signal associated with the determined command, **characterized in that** an elastomer block (32; 42) is interposed between the force sensor (30; 40) and the external casing (2).

2. Remote control according to Claim 1, wherein the processor (22; 122) is designed to select a first command when the determined force is within a first range of values and to select a second command when the determined force is within a second range of values that is distinct from the first range of values.

3. Remote control according to Claim 1 or 2, wherein the external casing (2; 102) comprises a lower shell (6; 106) arranged to receive an electric battery (16; 116) and an upper shell (4; 104) that bears the bearing surface (S) .

4. Remote control according to one of Claims 1 to 3, comprising a movement detector and designed to switch from a standby mode to an active mode when the movement detector detects a movement.

5. Remote control according to one of Claims 1 to 4, comprising a button and designed to switch from a standby mode to an active mode in the event of actuation of the button.

6. Remote control according to one of Claims 1 to 5, wherein the processor is designed to command the emission of a signal by an indicator when the command to be emitted is determined.

7. Remote control according to Claim 6, wherein the indicator is a haptic indicator.

8. Remote control according to Claim 6, wherein the indicator is a luminous indicator.

9. Remote control according to one of Claims 1 to 8, comprising a plurality of force sensors (62, 64, 66, 68).

10. Remote control according to Claim 9, wherein the processor (22) is designed to detect the successive actuation of certain force sensors at least (62, 64, 66, 68) among the force sensors of said plurality.
